# FASCICULE DE BREVET EUROPEEN

(11) **EP 1 722 052 B1**
(45) Date de publication et mention de la délivrance du brevet: **19.03.2008**
(21) Numéro de dépôt: 06290642.5
(22) Date de dépôt: 18.04.2006
(51) Int. Cl.: E05C 9/20, E05B 65/00, E06B 3/48, E05C 9/08

(54) **Serrure de portillon de porte sectionnelle, en particulier pour garages**
Schloss für eine Eingangstür in einem Sektionaltor, insbesondere für Garagen
Lock for an entry door in a section door, in particular for garages

(30) Priorité: 08.03.2006 FR 0602114; 21.11.2005 FR 0511828; 31.05.2005 FR 0505532; 20.04.2005 FR 0504024
(43) Date de publication de la demande: 15.11.2006
(73) Titulaire: Gelin, Michel, 76000 Rouen (FR)
(72) Inventeur: Gelin, Michel, 76000 Rouen (FR)

(56) Documents cités:
- DE-A1- 3 529 122
- DE-U1- 20 013 512
- DE-U1-6202005 007 41
- FR-A1- 2 861 790
- FR-A1- 2 866 919
- US-A- 5 819 834

## Description

La présente invention est un dispositif de transmission du mouvement vertical des tringles haut et bas d'une serrure à mortaiser fixée sur un panneau intermédiaire et destinée à condamner les multiples panneaux longitudinaux d'un portillon battant intégré dans une porte sectionnelle.

Le document DE 200 13 512 U1 décrit une porte de garage sectionnelle avec un portillon battant intégré dans la structure d'une porte de garage sectionnelle.

On connaît des serrures à tringles qui présentent des caractéristiques techniques intéressantes tout en restant assez délicates à installer et d'un coût assez important.

La difficulté est l'intégration de ces produits dans les panneaux d'une porte sectionnelle, lesquels lors d'une manoeuvre d'ouverture passent de la position verticale à la position horizontale en décrivant un angle entre eux, angle qui croît et décroît au fur et à mesure du mouvement d'ouverture ou fermeture du battant.

La présente invention a pour but de remédier à ces inconvénients tout en proposant une solution simple et peu coûteuse.

Dispositif de transmission du mouvement aux tringles haut et bas et aux pênes appareillés audites tringles d'une serrure S,S1 notamment du type à mortaiser fixée sur la tranche d'un panneau intermédiaire P1 et destinée à condamner les multiples panneaux longitudinaux, articulés entre eux l'un au-dessus de l'autre par des articulations horizontales, d'un portillon battant intégré dans la structure d'une porte de garage sectionnelle, lesquels panneaux constituent un ensemble inscrit dans le même plan vertical en position porte sectionnelle fermée et forment un angle variable entre eux lorsque les multiples panneaux longitudinaux constituant le battant de la porte sectionnelle et le portillon intégré passent de la position verticale à la position horizontale, refoulés contre le plafond d'un garage, lesdites tringles haut et bas formées chacune de plusieurs tronçons TT1, TT2 disposés sur la tranche opposée aux gonds de chacun des panneaux constituants le portillon intégré, caractérisé en ce que la liaison entre les tronçons de tringles disposés sur les panneaux situés au dessus et au dessous du panneau intégrant la serrure S,S1 est une liaison élastique située en vis à vis de chaque articulation reliant les panneaux les uns aux autres, liaison comportant des moyens de guidage et de positionnement permettant aux multiples panneaux constituant la porte et le portillon intégré de passer de la position verticale à la position horizontale et réciproquement sans altération du fonctionnement et du positionnement des pênes de la serrure, que celle-ci soit en position fermée ou ouverte pendant le basculement de la porte de garage.

Dispositif pour serrure S 1 du type à transmission longitudinale et opposée du mouvement aux tringles haut et bas caractérisé en ce que la liaison élastique est du type ressort R cylindrique de traction fixé à une de ses extrémités sur une extrémité d'un tronçon de tringle TT1 dépendant d'un panneau et à son autre extrémité sur une extrémité d'un tronçon de tringle TT2 dépendant du panneau immédiatement en liaison, et en ce que le ressort R est guidé sur toute sa longueur, à l'exception de sa partie centrale destinée à pouvoir être courbée, guidage disposé de manière telle que la portion circulaire du tore cylindrique que le ressort constitue dans sa partie centrale lorsqu'il est courbé soit traversé sensiblement en son centre par l'axe d'articulation BB' des deux panneaux concernés par ladite articulation, position ou le ressort R, dont l'axe AA' est voisin de l'axe d'articulation BB', se déplace très faiblement en translation ainsi que les tronçons de tringle TT1,TT2 reliés audit ressort R.

Dispositif également caractérisé en ce que la boucle formant chacune des deux extrémités du ressort R de traction est pénétrée par une patte pliée PP1 à angle droit usinée à chaque extrémité des tronçons de tringle TT1,TT2 coopérant avec ledit ressort de traction R, lesdites boucles de ressort étant fabriquées sensiblement tangentielles au diamètre intérieur du corps de ressort (fig.8) afin d'augmenter la pénétration de chacune des pattes pliées PP1 dans les boucles de ressort, un profilé de guidage PR1,PR2 longitudinal en forme de U venant recouvrir une partie de la longueur du ressort R, U dont la base est parallèle et déportée du plan du tronçon de tringle au dessus duquel il est positionné, base terminée par deux ailes pliées à 90° et dirigées vers le tronçon de tringle, U pourvu de moyens de guidage et de fixation sur la tranche du panneau dont il dépend au dessus du tronçon de tringle auquel il est associé afin de constituer un guidage en translation du ressort R à l'exception de la partie centrale de celui-ci pour ne pas faire obstacle à la rotation des panneaux autour de l'axe d'articulation horizontal BB'.

Dispositif toujours caractérisé en ce que le ressort de traction R est appareillé à un élément de retenue en translation tel un ressort fil, une chaînette ou un câble fin, élément de retenue contenu avantageusement dans le corps cylindrique dudit ressort R et possédant une excroissance ou une accroche à chaque extrémité apte à empêcher un allongement du ressort R qui serait préjudiciable à la transmission du mouvement des tringles aux pênes, notamment dans la phase de décondamnation de la serrure. Dispositif caractérisé en ce que le moyen de guidage et positionnement du profilé de guidage du ressort R sur un tronçon de tringle fixé libre en translation sur un panneau du portillon intégré est constitué d'une part, d'une douille DC cylindrique fixée sur la tranche du panneau, douille traversant et emprisonnant le profilé de guidage dans sa partie centrale par la mise en place d'un circlips de maintien prenant appui sur la base dudit profilé de guidage, et d'autre part d'une patte PT2 pliée à 90° sur le tronçon de tringle et formant saillie entre les ailes du profilé de guidage au-delà de sa partie centrale, et en ce qu'en outre la douille DC soit pourvue d'une gorge qui permet la translation du tronçon de tringle dans un trou oblong dudit tronçon prévu à cet effet. Dispositif notamment caractérisé en ce que le moyen de fixation de chaque profilé longitudinal PP1,PP2 est un clipsage dudit profilé PP1,PP2 sur la douille DC, clipsage assuré par la pénétration d'une excroissance cylindrique de la douille DC dans une fente pratiquée en vis à vis de l'excroissance cylindrique dans chacune des deux ailes perpendiculaires au plan du tronçon de tringle associé.

Dispositif spécialement pour serrure du type à transmission rotative du mouvement aux tringles haut et bas caractérisé en ce que la liaison élastique entre chaque panneau est du type jonc J élastique de section géométrique non circulaire afin de s'adapter dans la section creuse des tringles de forme sensiblement identique mais plus grande pour que le jonc puisse se plier et circuler librement dans le logement que forment les parties de tringles lors du déplacement angulaire des panneaux les uns par rapport aux autres, tout en maintenant sa position angulaire circulaire par coopération des formes et ajustement des jeux de fonctionnement.

Dispositif caractérisé en ce qu'une rondelle frein RF positionnée approximativement au milieu de la longueur du jonc J vient immobiliser ledit jonc J dans une position intermédiaire afin qu'il soit engagé de la même longueur dans les deux parties de tringles creuses des deux panneaux solidarisés par chacune des articulations horizontales.

Dispositif spécialement pour serrure du type à transmission rotative du mouvement aux tringles haut et bas caractérisé en ce que la transformation du mouvement longitudinal vertical de la serrure aux tringles haut et bas en un mouvement rotatif est réalisé par un téton cylindrique TT excroissant perpendiculaire au plan des tringles et fixé sur l'extrémité de la partie de tringle à déplacement vertical opposée à sa liaison avec le coffre de serrure à mortaiser, téton qui circule dans une lumière hélicoïdale H usinée dans la partie de tringle prévue à déplacement circulaire ou dans une pièce PH dépendant de celle-ci, le déplacement vertical du téton entraîne le pivotement rotatif de la portion de tringle sur lequel est usinée la lumière hélicoïdale.

Dispositif enfin caractérisé en ce que les parties de tringles fixées rotatives sont constituées d'un tube carré qui tourne dans un orifice circulaire usiné à chaque extrémité des supports de chacune des parties de tringle constituant la tringle haute et la tringle basse.

D'autres buts et avantages de l'invention apparaîtront mieux dans la description détaillée qui suit et qui se réfère aux dessins annexés, donnés uniquement à titre d'exemple, et dans lesquels :
- La figure 1 est une perspective de l'articulation entre deux panneaux en position verticale, pour serrure du type à transmission longitudinale du mouvement aux tringles haut et bas.
- La figure 2 est une perspective de l'articulation entre deux panneaux en position intermédiaire, panneaux formant un angle entre-eux, pour serrure du type à transmission longitudinale du mouvement aux tringles haut et bas.
- La figure 3 est une perspective de l'articulation entre deux panneaux en position intermédiaire, le profilé longitudinal PR1 caché, pour serrure du type à transmission longitudinale du mouvement aux tringles haut et bas.
- La figure 4 est une perspective pour serrure du type à transmission rotative du mouvement montrant la pièce qui permet la transformation du mouvement longitudinal en mouvement rotatif.
- La figure 5 est une perspective pour serrure du type à transmission rotative du mouvement montrant la serrure S intégrée dans un profilé avec les départ de tringles rotatives HT1 et BT1.
- La figure 6 est une perspective pour serrure du type à transmission rotative du mouvement montrant deux panneaux en position intermédiaire formant un angle entre-eux, avec le jonc J plié.
- La figure 7 est une perspective pour serrure du type à transmission rotative du mouvement montrant le blocage en translation d'une partie de tringle.
- La figure 8 est une perspective pour serrure du type à transmission longitudinale du mouvement aux tringles haut et bas, montrant la boucle du ressort tangentielle au corps dudit ressort position permettant une pénétration maximum de ladite boucle de ressort dans la patte PP1 de la tringle TT1.

Suivant un premier exemple de réalisation et se référant à la figure 1, un dispositif conforme à l'invention s'installe sur le portillon intégré d'une porte de garage sectionnelle et permet d'obtenir une fermeture haut et bas dudit portillon.

Suivant ce premier mode de réalisation prévu avec une serrure S1 du type à transmission longitudinal du mouvement aux tringles haut et bas, un dispositif conforme à l'invention comporte des tronçons de tringles métalliques plates fixés libres en translation longitudinale sur la tranche des multiples panneaux que constitue le portillon intégré d'une porte de garage sectionnelle. Le plan des tronçons de tringles étant parallèle à la tranche des panneaux et immédiatement en vis à vis.

La serrure à mortaiser S1 est intégrée dans un panneau sensiblement au milieu de la hauteur totale du portillon. La transmission du mouvement à deux tronçons de tringles disposés au-dessus et au-dessous du coffre de la serrure se fait par l'introduction d'un téton cylindrique pratiqué en partie haute et basse de la serrure S1 dans un orifice pratiqué dans une extrémité des tronçons de tringles. La translation de chacun des deux tronçons est commandée par la condamnation / décondamnation de la serrure, laquelle fait monter ou descendre les tétons cylindriques dans un plan parallèle à la tranche du panneau sur lequel est fixée la serrure, et donc les tronçons de tringles raccordés à ladite serrure. L'autre extrémité des deux tronçons de tringle est raccordée respectivement à un tronçon de tringle qui est fixé libre en translation sur la tranche du panneau immédiatement au-dessus ou au-dessous du panneau médian intégrant la serrure.

Une liaison élastique permet la transmission du mouvement de la serrure S1 aux tronçons de tringles montés sur les multiples panneaux.

Cette jonction élastique est du type ressort R à compression dont chaque extrémité en forme de boucle est accrochée à une patte PP1 ou PP2 pliée à 90° et pratiquée sur l'extrémité des tronçons de tringle, TT1,TT2, destinés à recevoir ladite jonction élastique. La boucle du ressort R est avantageusement déportée tangentiellement au corps dudit ressort R afin de permettre un accrochage maximum de ladite boucle de ressort dans la patte PP1 ou PP2 en vis à vis.

Le ressort R est traversé sur toute sa longueur d'au moins un filin métallique replié à chaque extrémité afin de faire obstacle à l'allongement du ressort R. Une autre variante consiste à traverser le ressort R sur toute sa longueur avec un câble fin pourvu à chaque extrémité d'une boucle sertie sur ledit câble, chaque boucle venant respectivement s'accrocher sur la patte PP de l'extrémité du tronçon de tringle en vis à vis. <

Le ressort R est guidé en translation par un profilé métallique longitudinal, PR1, et un profilé longitudinal PR2, en forme de U qui chapotent le ressort R sur une partie de sa longueur.

Ces profilé, PR1, PR2, comportent une base qui est parallèle et déportée du plan des tronçons de tringle. Deux ailes longitudinales desdits profilés, PR1, PR2, pliées de part et d'autre de ceux-ci à 90°, reviennent sur les tronçons de tringle TT1, TT2 sans entrer en contact pour éviter les frottements. Ces profiles longitudinaux sont traversés chacun en leur partie centrale par une douille cylindrique DC préalablement fixée sur la tranche du panneau concerné, douille cylindrique usinée sur une extrémité d'une gorge qui permet le montage d'un circlips prenant appui sur la base de chaque profilé (PR1, PR2) afin de les fixer. Une variante non représentée permet le clipsage de chaque profilé PR1 ou PR2 sur la douille DC par coopération d'une excroissance circulaire pratiquée sur ladite douille DC avec une fente pratiquée sur chacune des ailes longitudinales desdits profilés PR1, PR2.

Le maintien en position fixe des profilés longitudinaux PR1, PR2 par rapport aux panneaux sur lesquels il sont rapportés est obtenu par coopération entre une patte PP2 dépendant de chaque tronçon de tringle en vis à vis de chaque profilé longitudinal, patte pliée à 90°, à l'extrémité du trou oblong opposée à l'axe d'articulation des panneaux concernés, qui s'inscrit entre les ailes des profilés PR1 et PR2, et la douille DC associée au circlips de maintien. Ainsi positionnés, ces profilés guident le ressort R pratiquement jusqu'au niveau de l'axe de rotation, une coupe angulaire de leur extrémité permet au ressort R de se plier lorsque les panneaux pivotent sous l'action de l'ouverture/fermeture de la porte de garage.

Chaque douille DC est en outre usinée d'une gorge à l'opposé de celle pratiquée pour le circlips, qui permet la translation du tronçon de tringle associé dans un trou oblong pratiqué dans celui-ci.

Suivant un autre mode de réalisation prévu avec une serrure S à transmission rotative du mouvement aux tringles haut et bas et se référant à la figure 5, le dispositif comprend des parties supports de tringles, profilés métalliques en tôle pliée en forme de U, longitudinaux, comportant à chaque extrémité un retour perpendiculaire RT entre les ailes du U, retour usiné d'un orifice circulaire OC.

Les parties support de tringles sont fixées sur la tranche de chaque panneau longitudinal articulé composant le portillon intégré.

Chaque partie support de tringle est pourvue d'une partie de tringle T1 de section creuse et carrée qui ressort dans l'orifice OC de chaque retour RT à chaque extrémité de la partie support de tringle.

L'immobilisation en translation de chaque partie de tringle dans le support de tringle associé est assurée par deux goupilles traversant la partie de tringle à chacune de ses extrémités, la partie saillante de chaque goupille venant immédiatement au contact avec la face interne de chaque retour RT en tôle pliée.

Un coffre de serrure à mortaiser est fixé sur un support de tringle intermédiaire. Ce coffre de serrure est pourvu d'un pêne central PC et de sorties de tringles haut et bas à déplacement longitudinal opposé et dans l'axe des parties de tringles T1.

Chaque sortie de tringle est poursuivie par une partie de tringle cylindrique PTC qui est pourvue sur son extrémité opposée à la fixation avec la sortie de tringle d'une goupille cylindrique TT traversant de part en part la partie de tringle cylindrique, goupille dont les deux extrémités excroissantes pénètrent dans la lumière hélicoïdale H d'une douille cylindrique PH rotative. chacune des deux douilles cylindriques PH est fixée sur le support de tringle afin de n'autoriser que le mouvement de rotation obtenu par la montée ou la descente de la goupille cylindrique TT dans la lumière hélicoïdale H.

Chaque douille rotative PH est poursuivie d'une partie d'une partie de tringle carrée creuse qui ressort dans l'orifice OC de chaque retour RT, tel que décrit ci-dessus.

La liaison entre les multiples parties de tringles associées chacune à un support de tringle est assurée par un jonc J, carré, plein, en caoutchouc d'une section légèrement inférieure à la section intérieure de chaque tringle, afin de permettre le déplacement angulaire des panneaux les uns par rapport aux autres tout en maintenant une immobilisation en rotation des parties de tringles les unes par rapport aux autres. L'immobilisation en translation du jonc J est assurée par une rondelle frein qui est introduite à la moitié de la longueur dudit jonc J, rondelle qui vient prendre appui par le propre poids du jonc J sur l'extrémité de la partie de tringle située en dessous.

A l'extrémité de chaque tringle haute ou basse, composées chacune de plusieurs parties de tringle, est fixé un pignon PG à denture droite dont l'axe de rotation se confond avec celui de la tringle T1.

Celui-ci coopère avec une crémaillère formant la queue d'un pêne PX prévu à condamnation perpendiculaire à la tranche du portillon afin de pénétrer dans une gâche prévue à cet effet et fixée en vis à vis du portillon en haut et en bas de celui-ci sur la tranche des panneaux constituants la porte de garage.

La condamnation de la serrure, lorsque la porte est en position porte fermée c'est à dire panneau de porte vertical, engendre la translation opposée verticale des sorties de tringles hautes et basses qui détermine la rotation de chaque douille cylindrique PH laquelle transmet le mouvement rotatif à chaque partie de tringle par l'intermédiaire des joncs J.

Le pignon PG fixé rotatif à l'extrémité opposée au coffre de serrure de chaque partie de tringle haute et basse la plus éloignée dudit coffre de serrure permet la translation d'un pêne haut et d'un pêne bas par coopération d'une crémaillère usinée dans la queue de pêne, translation qui permet le verrouillage de chaque pêne haut et bas dans une gâche située en vis à vis de chacun desdits pênes.

Nous avons ainsi réalisé un dispositif conforme à l'invention.

Bien entendu, l'invention n'est nullement limitée aux modes de réalisation décrits et représentés qui n'ont été donnés qu'à titre d'exemple.

L'invention comprend tous les équivalents techniques des moyens décrits ainsi que leurs combinaisons, si celles-ci sont exécutées suivant son esprit et mises en oeuvre dans le cadre des revendications qui suivent.

## Revendications

1. Dispositif de transmission du mouvement aux tringles haut et bas et aux pênes appareillés audites tringles d'une serrure (S,S1) notamment du type à mortaiser fixée sur la tranche d'un panneau intermédiaire (P1) et destinée à condamner les multiples panneaux longitudinaux, articulés entre eux l'un au-dessus de l'autre par des articulations horizontales, d'un portillon battant intégré dans la structure d'une porte de garage sectionnelle, lesquels panneaux constituent un ensemble inscrit dans le même plan vertical en position porte sectionnelle fermée et forment un angle variable entre eux lorsque les multiples panneaux longitudinaux constituant le battant de la porte sectionnelle et le portillon intégré passent de la position verticale à la position horizontale, refoulés contre le plafond d'un garage, lesdites tringles haut et bas formées chacune de plusieurs tronçons (TT1, TT2) disposés sur la tranche opposée aux gonds de chacun des panneaux constituants le portillon intégré, **caractérisé en ce que** la liaison entre les tronçons de tringles disposés sur les panneaux situés au dessus et au dessous du panneau intégrant la serrure (S,S1) est une liaison élastique située en vis à vis de chaque articulation reliant les panneaux les uns aux autres, liaison comportant des moyens de guidage et de positionnement permettant aux multiples panneaux constituant la porte et le portillon intégré de passer de la position verticale à la position horizontale et réciproquement sans altération du fonctionnement et du positionnement des pênes de la serrure, que celle-ci soit en position fermée ou ouverte pendant le basculement de la porte de garage.

2. Dispositif de transmission du mouvement selon la revendication 1 avec une serrure (S1) du type à transmission longitudinale et opposée du mouvement aux tringles haut et bas **caractérisé en ce que** la liaison élastique est du type ressort (R) cylindrique de traction fixé à une de ses extrémités sur une extrémité d'un tronçon de tringle (TT1) dépendant d'un panneau et à son autre extrémité sur une extrémité d'un tronçon de tringle (TT2) dépendant du panneau immédiatement en liaison, et **en ce que** le ressort (R) est guidé sur toute sa longueur, à l'exception de sa partie centrale destinée à pouvoir être courbée, guidage disposé de manière telle que la portion circulaire du tore cylindrique que le ressort constitue dans sa partie centrale lorsqu'il est courbé soit traversé sensiblement en son centre par l'axe d'articulation (BB') des deux panneaux concernés par ladite articulation, position ou le ressort (R), dont l'axe (AA') est voisin de l'axe d'articulation (BB'), se déplace très faiblement en translation ainsi que les tronçons de tringle (TT1,TT2)reliés audit ressort (R).

3. Dispositif selon la revendication 2 **caractérisé en ce que** la boucle formant chacune des deux extrémités du ressort (R) de traction est pénétrée par une patte pliée (PP1) à angle droit usinée à chaque extrémité des tronçons de tringle (TT1,TT2) coopérant avec ledit ressort de traction (R), lesdites boucles de ressort étant fabriquées sensiblement tangentielles au diamètre intérieur du corps de ressort (fig.8) afin d'augmenter la pénétration de chacune des pattes pliées (PP1) dans les boucles de ressort, un profilé de guidage (PR1,PR2) longitudinal en forme de U venant recouvrir une partie de la longueur du ressort (R), U dont la base est parallèle et déportée du plan du tronçon de tringle au dessus duquel il est positionné, base terminée par deux ailes pliées à 90° et dirigées vers le tronçon de tringle, U pourvu de moyens de guidage et de fixation sur la tranche du panneau dont il dépend au dessus du tronçon de tringle auquel il est associé afin de constituer un guidage en translation du ressort (R) à l'exception de la partie centrale de celui-ci pour ne pas faire obstacle à la rotation des panneaux autour de l'axe d'articulation horizontal (BB').

4. Dispositif selon la revendication 3 **caractérisé en ce que** le ressort de traction (R) est appareillé à un élément de retenue en translation tel un ressort fil, une chaînette ou un câble fin, élément de retenue contenu avantageusement dans le corps cylindrique dudit ressort (R) et possédant une excroissance ou une accroche à chaque extrémité apte à empêcher un allongement du ressort (R) qui serait préjudiciable à la transmission du mouvement des tringles aux pênes, notamment dans la phase de décondamnation de la serrure.

5. Dispositif selon la revendication 3 **caractérisé en ce que** le moyen de guidage et positionnement du profilé de guidage du ressort (R) sur un tronçon de tringle fixé libre en translation sur un panneau du portillon intégré est constitué d'une part, d'une douille (DC) cylindrique fixée sur la tranche du panneau, douille traversant et emprisonnant le profilé de guidage dans sa partie centrale par la mise en place d'un circlips de maintien prenant appui sur la base dudit profilé de guidage, et d'autre part d'une patte (PT2) pliée à 90° sur le tronçon de tringle et formant saillie entre les ailes du profilé de guidage au-delà de sa partie centrale, et **en ce qu'**en outre la douille (DC) soit pourvue d'une gorge qui permet la translation du tronçon de tringle dans un trou oblong dudit tronçon prévu à cet effet.

6. Dispositif selon la revendication 3 **caractérisé en ce que** le moyen de fixation de chaque profilé longitudinal (PP1,PP2) est un clipsage dudit profilé (PP1,PP2) sur la douille (DC), clipsage assuré par la pénétration d'une excroissance cylindrique de la douille (DC) dans une fente pratiquée en vis à vis de l'excroissance cylindrique dans chacune des deux ailes perpendiculaires au plan du tronçon de tringle associé.

7. Dispositif de transmission du mouvement selon la revendication 1 avec une serrure (S1) du type à transmission rotative du mouvement aux tringles haut et bas **caractérisé en ce que** la liaison élastique entre chaque panneau est du type jonc (J) élastique de section géométrique non circulaire afin de s'adapter dans la section creuse des tringles de forme sensiblement identique mais plus grande pour que le jonc puisse se plier et circuler librement dans le logement que forment les parties de tringles lors du déplacement angulaire des panneaux les uns par rapport aux autres, tout en maintenant sa position angulaire circulaire par coopération des formes et ajustement des jeux de fonctionnement.

8. Dispositif selon la revendication 7 **caractérisé en ce qu**'une rondelle frein (RF) positionnée approximativement au milieu de la longueur du jonc (J) vient immobiliser ledit jonc (J) dans une position intermédiaire afin qu'il soit engagé de la même longueur dans les deux parties de tringles creuses des deux panneaux solidarisés par chacune des articulations horizontales.

9. Dispositif spécialement pour serrure du type à transmission rotative du mouvement aux tringles haut et bas selon la revendication 7 **caractérisé en ce que** la transformation du mouvement longitudinal vertical de la serrure aux tringles haut et bas en un mouvement rotatif est réalisé par un téton cylindrique (TT) excroissant perpendiculaire au plan des tringles et fixé sur l'extrémité de la partie de tringle à déplacement vertical opposée à sa liaison avec le coffre de serrure à mortaiser, téton qui circule dans une lumière hélicoïdale (H) usinée dans la partie de tringle prévue à déplacement circulaire ou dans une pièce (PH) dépendant de celle-ci, le déplacement vertical du téton entraîne le pivotement rotatif de la portion de tringle sur lequel est usinée la lumière hélicoïdale.

10. Dispositif selon la revendication 7 **caractérisé en ce que** les parties de tringles fixées rotatives sont constituées d'un tube carré qui tourne dans un orifice circulaire usiné à chaque extrémité des supports de chacune des parties de tringle constituant la tringle haute et la tringle basse.

## Claims

1. A device transmitting movement to the upper and lower rods and to the bolts matching the said rods of a lock (S, S1) especially of the mortise type fixed on the edge of a intermediate panel (P1) and destined to lock the multiple longitudinal panels, articulating between themselves one above the other by horizontal articulations, of a swing gate built in the structure of a sectional garage door, which panels constitute an assembly inscribed in the same vertical plane in the closed position of the sectional door and form a variable angle between them when the multiple longitudinal panels constituting the leaf of the sectional door and the built-in gate pass from the vertical position to the horizontal position, pushed up against the ceiling of a garage, the said upper and lower rods each formed of several segments (TT1, TT2) placed on the edge opposed to the hinges of each of the panels constituting the built-in gate, **characterised in that** the joint between the rod segments laid out on the panels placed above and under the panel integrating the lock (S, S1) is an elastic joint, placed facing each articulation linking the panels between themselves, a joint that includes guiding and positioning means enabling the multiple panels constituting the door and the built-in gate to pass from the vertical position to the horizontal position and reciprocally without altering the functioning and positioning of the bolts of the lock, whether the latter is in closed position or in opened position when tilting the garage door.

2. A movement transmission device according to the claim 1 with a lock (S1) of longitudinal transmission type and opposed to the movement of the upper and lower rods, **characterised in that** the elastic joint is of the cylindrical tensile spring type (R) fixed by one of its ends to the end of the rod segment (TT1) depending on a panel and by its other end to the end of a rod segment (TT2) depending on the panel immediately connected (to it), and that the spring (R) is guided over its entire length, with the exception of its central part destined to be bent, guiding so designed that the circular portion of the cylindrical tore that the spring constitutes in its central part when it is bent is crossed more or less in its centre by the articulation joint (BB') of both panels concerned by the said articulation, a position in which the spring (R), whose axis (AA') is close to the articulation axis (BB'), moves laterally very slightly as do the rod portions (TT1, TT2) connected to the said spring (R).

3. A device according to the claims 2, **characterised in that** the loop forming each end of the tensile spring (R) is penetrated by a lug bent (PP1) at right angles, machined at each end of the rod segments (TT1,TT2) cooperating with the said tensile spring (R), the said spring loops being made practically tangential to the inner diameter of the spring body (fig 8) in order to increase the penetration of each of the bent lugs (PP 1) into the spring loops, a longitudinal guiding structural shape (PR1, PR2) in U covering a part of the spring length (R), a U the base of which is parallel and offset from the plane of the rod segment above which it is positioned, a base ending by two wings bent at 90° and turned to the rod segment, a U provided with guiding and fixation means on the edge of the panel it depends on above the rod segment to which it is associated so as to constitute a translational guiding of the spring (R) with the exception of its central part in order not to hinder the rotation of the panels around the horizontal articulation axis (BB').

4. A device according to the claim 3 **characterised in that** the tensile spring (R) is fitted to an attaching element in translation such as a wire spring, a chain or a thin cable, an attaching element which is favourably held in the cylindrical body of the said spring (R) and provided with a protruding part or a fastening part at each end capable of preventing the lengthening of the spring (R) which would be prejudicial to the transmission of rod movement to the bolts, especially during the unlocking phase of the lock.

5. A device according to the claim 3 **characterised in that** the guiding and positioning means of the structural shape for guiding laterally the spring (R) over a free portion of rod on a panel of the built-in gate is constituted on the one hand, of a cylindrical bush (DC) fixed on the edge of the panel, the said bush crossing and housing the structural guiding shape in its central part by installing a retaining circlips bearing on the base of the said structural guiding shape and on the other hand, of a lug (PT2) bent at 90° over the rod portion and protruding between the wings of the structural guiding shape beyond its central part, and that in addition, the bush (DC) is provided with a groove which enables the translation of the rod portion in an oblong aperture of the said portion foreseen for this purpose.

6. A device according to the claim 3 **characterised in that** the fixation means of each longitudinal structural shape (PP1, PP2) is secured by clipsing the said structural shape (PP1,PP2) on the bush (PC), such clipsing ensured by the penetration of a cylindrical extrusion of the bush (DC) into a slot made facing the cylindrical extrusion in each of both wings perpendicular to the plane of the associated rod portion.

7. A movement transmission device according to the claim 1 with a lock (S1) of the type of transmission of rotary movement to the upper and lower rods **characterised in that** the elastic joint between each panel is of the elastic wire type (J) of non circular geometrical section in order to fit in the hollow section of the rods with a shape almost identical but bigger, so that the wire can bend and freely circulate in the housing that the parts of rods form during the angular displacement of the panels each to the other, by maintaining its circular angular position with co-operation of forms and adjustment of the functioning clearances.

8. A device according to the claim 7 **characterised in that** a locking washer (RF) positioned approximately in the middle part of the wire length (J) immobilises the said wire (J) in an intermediate position so that is introduced by the same length in both parts of the hollow rods of both panels united by each of the horizontal articulations

9. A device especially for a lock of the type of transmission of rotary movement to the upper and lower rods according to the claim 7 **characterised in that** the transformation of the vertical longitudinal movement of the lock to the upper and lower rods in a rotary movement is performed by a cylindrical stud (TT) perpendicular to the plane of the rods and fixed to the end of the part of the rod with vertical displacement facing its connection with the housing of the mortise lock, a stud which moves in a helicoid aperture (H) machined in the part of the rod made for circular displacement, or in a part (PH) dependent on it, the vertical displacement of the stud causes a rotary pivoting of the rod portion on which is machined the helicoid aperture.

10. A device according to the claim 7 **characterised in that** the rotary-fixed portions of rods are constituted of a square tube which turns in a circular aperture machined at each end of the supports of each of the rods constituting the upper and lower rod.

## Patentansprüche

1. Vorrichtung zur Übertragung der Bewegung auf die oberen und unteren Stangen und auf die an den genannten Stangen befindlichen Riegel eines Schlosses (S, S1), insbesondere des Typs Steckschloss, dass auf der Schmalseite eines Zwischenblatts (P1) befestigt und zum Verriegeln der mehrfachen Längsblätter bestimmt ist, die untereinander durch waagerechte Gelenke verbunden sind und eine in die Struktur eines Sektional-Garagentors integrierte Flügeltür bilden. Die Blätter bilden eine Einheit in der gleichen senkrechten Ebene wie das Sektionaltor in geschlossener Stellung und bilden unter sich einen variablen Winkel wenn die Längsblätter des Sektionaltors und die darin integrierte Flügeltür aus der senkrechten Stellung in die waagerechte Stellung gegen die Decke einer Garage übergehen. Die genannten oberen und unteren Stangen, jede aus mehreren Abschnitten (TT1, TT2) bestehend und auf der den Angeln gegenüberliegenden Schmalseite der die integrierte Tür bildenden Blätter angebracht, **gekennzeichnet dadurch dass** die Verbindung zwischen den auf den Blättern oberhalb und unterhalb des mit dem Schloss (S, S1) versehenen Blatts angebrachten Stangenabschnitten eine elastische Verbindung ist, die sich gegenüber eines jeden Gelenks befindet, das die Blätter miteinander verbindet. Die Verbindung umfasst Mittel zum Führen und Positionieren, damit die verschiedenen Blätter der integrierten Tür und des Tors ohne Behinderung der Bewegung und der Positionierung der Schlossriegel aus der senkrechten in die waagerechte Stellung und umgekehrt gelangen können, gleich ob das Schloss während des Schwingens des Garagentors offen oder geschlossen ist.

2. Vorrichtung zur Übertragung der Bewegung gemäss Anspruch 1 mit einem Schloss (S1) mit Übertragung in Längsrichtung entgegengesetzt der Bewegung der oberen und unteren Stangen, **gekennzeichnet dadurch dass** die elastische Verbindung eine zylindrische Zugfeder (R) ist, die an einem ihrer Enden an einem Ende eines von einem Blatt abhängenden Stangenabschnitts (TT1) und an ihrem anderen Ende mit einem Ende des vom direkt verbundenen Blatts abhängenden Stangenabschnitts (TT2) befestigt ist und **gekennzeichnet dadurch, dass** die Feder (R) auf ihrer gesamten Länge geführt wird mit Ausnahme des zum Biegen bestimmten zentralen Teils, wobei die Führung so erfolgt, dass der runde Abschnitt der Federwicklung in seinem mittleren Teil im gebogenen Zustand praktisch in seinem Zentrum von der Gelenkachse (BB') der beiden von dem genannten Gelenk betroffenen Blätter durchquert wird, eine Stellung wo die Feder (R), deren Achse nahe der Achse des Gelenks (BB') liegt, sich sehr wenig seitlich bewegt wie auch die mit der genannten Feder (R) verbundenen Stangenabschnitte (TT1, TT2)

3. Vorrichtung gemäss Anspruch 2, **gekennzeichnet dadurch dass** in die aus den beiden Enden der Zugfeder (R) gebildete Schleife eine an jedem Ende der Stangenabschnitte (TT1, TT2) angearbeitete rechtwinklig gebogene Klaue (PP1) eingreift in Zusammenarbeit mit der genannten Zugfeder (R). Die genannten Federschleifen sind praktisch tangentiell zum Innendurchmesser des Federkörpers geformt (Abb. 8) um das Eindringen jeder der gebogenen Klauen (PP1) in die Federschleifen zu erhöhen. Ein longitudinales U-förmiges Führungsprofil (PR1, PR2) überdeckt einen Teil der Länge der Feder (R) wobei die Basis des U parallel und versetzt ist zur Ebene des Stangenabschnitts über dem es angeordnet ist. Die Basis endet in zwei um 90° gebogene und gegen den Stangenabschnitt gerichtete Flügel. Das U verfügt über Mittel zum Führen und Befestigen an der Schmalseite des Blatts zu dem es gehört oberhalb des Stangenabschnitts dem es zugeordnet ist, um so eine seitliche Führung der Feder (R) zuzusichern, ausser in deren mittlerem Teil um die Drehung der Blätter um die waagerechte Achse (BB') nicht zu behindern

4. Vorrichtung gemäss Anspruch 3, **gekennzeichnet dadurch dass** die Zugfeder (R) an einem Halteelement wie einem Federdraht, einer leichten Kette oder einem dünnen Kabel beweglich befestigt ist, wobei das Halteelement vorzugsweise im zylindrischen Körper der genannten Feder (R) enthalten ist mit einer Verdickung oder einem Haken an jedem Ende, um eine Verlängerung der Feder (R) zu verhindern, die der Übertragung der Bewegung der Stangen auf die Riegel hinderlich wäre, insbesondere beim Schliessen des Schlosses.

5. Vorrichtung gemäss Anspruch 3, **gekennzeichnet dadurch dass** das Mittel zum Führen und Positionieren des Führungsprofils der Feder (R) auf einem auf einem Blatt der integrierten Tür frei beweglichen Stangenabschnitt zusammengesetzt ist, einerseits aus einer auf der Schmalseite des Blatts befestigten zylindrischen Hülse (DC), die das Führungsprofil in seinem mittleren Teil durchquert und fixiert mittels eines gegen die Basis des genannten Führungsprofils drückenden Sicherungsrings, und andererseits aus einer um 90° gebogenen Klaue (PT2) auf dem Stangenabschnitt besteht, die zwischen den Seiten des Führungsprofils und über dessen zentralen Teil hinaus eine Verdickung bildet; die Hülse (DC) ist darüber hinaus mit einer Nut versehen, die die Bewegung des Stangenabschnitts in einem zu diesem Zweck vorgesehenen Langloch im genannten Abschnitt ermöglicht.

6. Vorrichtung gemäss Anspruch 3, **gekennzeichnet dadurch dass** die Befestigung jedes Längsprofils (PP1, PP2) durch Klemmen des genannten Profils (PP1, PP2) auf die Hülse (DC) erfolgt wobei das Klemmen durch Eindringen einer zylindrischen Verdickung der Hülse (DC) in einen gegenüber der zylindrischen Verdickung in jede der beiden Seiten quer zum zugehörigen Stangenabschnitt geschnittenen Schlitz erfolgt

7. Vorrichtung zur Übertragung der Bewegung gemäss Anspruch 1 mit einem Schloss (S1) mit drehender Übertragung der Bewegung auf die oberen und unteren Stangen, **gekennzeichnet dadurch dass** die elastische Verbindung zwischen den einzelnen Blättern durch eine elastische Leiste (J) mit geometrischem nicht rundem Querschnitt erfolgt um sich an den hohlen Teil der Stangen mit praktisch gleicher aber grösserer Form anzupassen, damit die Leiste sich biegen und frei bewegen kann in dem Sitz, der von den Stangenteilen bei der winkligen Bewegung der Blätter gegeneinander gebildet wird; dabei wird die kreisförmige Winkelstellung durch Zusammenarbeit der Formen und Anpassen der Arbeitsspiele eingehalten.

8. Vorrichtung gemäss Anspruch 7, **gekennzeichnet dadurch dass** eine ungefähr in der Mitte der Länge der Leiste (J) gelegene federnde Unterlegscheibe (RF) die genannte Leiste (J) in einer Zwischenstellung festhält, damit sie mit gleicher Länge in die beiden Teile der hohlen Stangen der beiden durch jedes der waagerechten Gelenke verbundenen Blätter eingeführt wird.

9. Vorrichtung besonders für ein Schloss mit drehender Übertragung der Bewegung auf die oberen und unteren Stangen gemäss Anspruch 7, **gekennzeichnet dadurch dass** die Umwandlung der senkrechten Bewegung des Schlosses auf die oberen und unteren Stangen in eine Drehbewegung durch einen zylindrischen Zapfen (TT) erfolgt, der quer zu den Stangen hervorsteht und am Ende des Teils der Stange mit senkrechter Bewegung befestigt ist, entgegengesetzt seiner Verbindung mit dem einzusteckenden Schlossgehäuse; der Zapfen bewegt sich in einer in den für die kreisförmige Bewegung vorgesehenen Teil der Stange oder in ein von dieser Stange abhängiges Teil gefrästen spiralförmigen Aussparung (H); die senkrechte Bewegung des Zapfens bewirkt das drehende Schwenken des Teils der Stange, in das die spiralförmige Aussparung eingefräst ist.

10. Vorrichtung gemäss Anspruch 7, **gekennzeichnet dadurch dass** die Teile der befestigten drehenden Stangen aus einem quadratischem Rohr bestehen, das sich in einer an jedem Ende der Halter jeder der Stangen, die die obere und die untere Stange bilden, gefrästen runden Öffnung dreht.
